# EUROPÄISCHE PATENTSCHRIFT

(11) **EP 0 641 912 B1**
(45) Veröffentlichungstag und Bekanntmachung des Hinweises auf die Patenterteilung: **05.03.1997**
(21) Anmeldenummer: 94890125.1
(22) Anmeldetag: 26.07.1994
(51) Int. Cl.: E06B 3/01, E04B 1/342, E04H 6/44

(54) **Hangar**
Hangar
Hangar

(30) Priorität: 16.08.1993 AT 1629/93; 21.12.1993 AT 2583/93
(43) Veröffentlichungstag der Anmeldung: 08.03.1995
(73) Patentinhaber: "Conproject" Handelsvertretung und techn. Büro für Maschinenbau Frantl & Co. OHG., A-1080 Wien (AT)
(72) Erfinder: Frantl, Erich, A-1080 Wien (AT); Frantl, Werner, A-1230 Wien (AT)
(74) Vertreter: Beer, Manfred, Dipl.-Ing.

(56) Entgegenhaltungen:
- US-A- 2 320 604
- US-A- 3 169 574
- US-A- 3 389 514

## Beschreibung

Die Erfindung betrifft eine Halle mit einer Einfahrtöffnung, über der ein an seinen Enden auf Hallenendstützen aufliegender Torträger vorgesehen ist, und mit einem Fundament, insbesondere einem Streifenfundament, am unteren Rand der Einfahrtöffnung.

Eine solche Halle ist aus den US-A-3 169 574 sowie US-A-3 389 514 bekannt.

Beim Neubau von Hangaranlagen zum Einstellen und Warten von Verkehrsflugzeugen werden Hallen für das gleichzeitige Einstellen von zwei oder mehreren Flugzeugen bevorzugt, wobei wegen der Flügelspannweiten von mittelgroßen bis großen Flugzeugen Hangarbreiten von 130 bis 160 m bei Hangartiefen von 65 bis 90 m ausgeführt werden.

Diese Hangarbreiten erfordern wegen der großen Spannweiten sehr schwere und hohe Torträger, da diese meist einen guten Teil der Dachlast und aller Nutzlasten aus Wind, Schnee, Hallenkranbelastung usw. über die große Spannweite zu den endstützen abtragen müssen.

Diese Torträger sind nicht nur sehr teuer, sondern sie behindern durch ihre Höhe auch die Sicht der Fluglotsen, sind starke Radarreflektoren und bedingen infolge der großen Höhe des Bauwerkes im Verhältnis zur benötigten Innenraumhöhe auch größere Sicherheitsabstände zu den Landebahnen.

Starre Zwischenunterstützungen (Unterstellungen) der Torträger sind wegen der geringeren Flexibilität beim Einstellen und Rangieren verschieden großer Flugzeuge unüblich.

Die Erfindung zielt darauf ab, entlang der Torebene, und vorzugsweise in einzelne Torblätter integriert, eine oder eine Vielzahl vorzugsweise miteinander verschiebbarer Unterstellungen des Torträgers vorzusehen, die durch ihre konstruktive Ausbildung eine gleichmäßige Belastung sowohl des Torträgers als auch des Streifenfundamentes ermöglichen.

Um dieses Problem zu lösen, sieht die Erfindung vor, daß der Torträger durch wenigstens eine über Rollen am Torträger und am Fundament verschiebbar geführte Unterstellung zum Fundament abgestützt ist.

Durch die Erfindung wird die zur Einfahrt von Flugzeugen notwendige freie Spannweite des Torträgers zwischen den Unterstützungen (Unterstellungen) auf etwa ein Drittel bis zwei Drittel der gesamten Torträgerlänge reduziert, wobei sich bei wesentlich geringeren Kosten und Dimensionen des Torträgers frei wählbare Einfahröffnungen für verschiedene Einstellvarianten von Flugzeugen im Hangar (Halle) ergeben.

Die Lösung des Problems, die Torträgerunterstützunglast auf mehrere verfahrbare Stützen und deren Stützräder (Rollen an den Unterstellungen), insbesondere gleichmäßig, aufzuteilen, kann sowohl mit mechanischen als auch mit hydraulischen Konstruktionsmitteln und mit einer Kombination beider Möglichkeiten bewerkstelligt werden.

In einer besonders einfachen und kostengünstigen Ausführungsform der Erfindung ist vorgesehen, daß die Unterstellung in ein zum Öffnen bzw. Schließen der Einfahrtöffnung verschiebbares Torblatt integriert ist. Gesonderte, d.h. von dem Torblatt bzw. den Torblättern gesonderte Unterstellungen sind bei dieser Ausführungsform der Erfindung entbehrlich.

Eine robuste Konstruktion ergibt sich, wenn gemäß einem Vorschlag der Erfindung vorgesehen ist, daß die Rollen am oberen Rand der Unterstellung einerseits und die Rollen am unteren Rand der Unterstellung anderseits an Hebeln frei drehbar gelagert sind, und daß die Hebel an der Unterstellung verschwenkbar gelagert sind. So können die vom Torträger in die Unterstellung eingeleiteten Kräfte auf einfache Weise und wirksam auf die Rollen verteilt werden. Dabei ist es erfindungsgemäß bevorzugt, wenn die Hebel gleicharmige Hebel sind.

Insbesondere bei größeren Abmessungen der Halle und bei mehreren Rollen an der Unterstellung bewährt sich eine Ausführungsform der Erfindung, die sich dadurch auszeichnet, daß die die Rollen tragenden Hebel ihrerseits an den Enden von in der Unterstellung verschwenkbar gelagerten weiteren Hebeln verschwenkbar gelagert sind. Der vorteilhafte Effekt dieser Ausführungsform kann noch gesteigert werden, wenn die weiteren Hebel an den Enden eines weiteren in der Unterstellung verschwenkbar gelagerten Hebels verschwenkbar gelagert sind.

Von Vorteil ist es bei der Erfindung, wenn die Hebel, welche die Hebel abstützen, welche die Rollen tragen, am oberen Rand der Unterstellung über einen Hebel gekuppelt sind, der an einem Stützkörper verschwenkbar gelagert ist, und daß die weiteren Hebel am unteren Rand der Unterstellung an im Abstand voneinander angeordneten Stellen des Stützkörpers verschwenkbar gelagert sind. Auf diese Weise können die am oberen und die am unteren Rand der Unterstellung vorgesehenen Rollen einfach und zuverlässig miteinander gekuppelt sein, ohne daß das mit der Erfindung angestrebte Ziel beeinträchtigt wird.

Statt einer mechanischen Lösung der der Erfindung zugrundeliegenden Aufgabe kann auch vorgesehen sein, daß die Rollen am oberen Rand der Unterstellung mit den Rollen am unteren Rand der Unterstellung über Stützen miteinander verbunden sind, und daß in den Stützen miteinander hydraulisch verbundene Kolben-Zylinder-Anordnungen vorgesehen sind. Diese Ausführungsform hat den Vorteil, daß der Wartungsaufwand klein ist, da keine mechanischen Bauteile gewartet werden müssen. Auch bei der hydraulischen Lösung kann vorgesehen sein, daß die Rollen am oberen Rand der Unterstellung über gleicharmige Hebel, die an den Stützen verschwenkbar gelagert sind, verbunden sind. Weiters kann vorgesehen sein, daß die Rollen am unteren Rand der Unterstellung über gleicharmige Hebel mit den Stützen verbunden sind.

Eine vorteilhafte Ausführungsform ergibt sich, wenn die die am oberen Rand der Unterstellung vorgesehenen Rollen tragenden Hebel und die die am unteren Rand der Unterstellung vorgesehenen Rollen tragenden Hebel mit den Stützen verschwenkbar verbunden sind, da so allfällige Unebenheiten im Torträger und im Streifenfundament ausgeglichen werden können.

Aus Gründen der Symmetrie ist es im Rahmen der Erfindung bevorzugt, wenn am oberen Rand der Unterstellung und am unteren Rand der Unterstellung jeweils eine gerade Anzahl von Rollen vorgesehen ist.

Die gleichmäßige Verteilung der Kräfte auf die Rollen wird verbessert, wenn die Rollen am oberen Rand der Unterstellung voneinander gleich große Abstände aufweisen. Mit dem gleichen vorteilhaften Effekt können auch die Rollen am unteren Rand der Unterstellung voneinander gleich große Abstände aufweisen.

In einer bevorzugten Ausführungsform der erfindungsgemäßen Halle zeichnet sich diese dadurch aus, daß die Rollen am oberen Rand der Unterstellung oder die sie tragenden Hebel an Schubstangen angeordnet sind, die an der Unterstellung vertikal verschiebbar geführt sind und daß die Schubstangen über ein flexibles Zugglied miteinander gekuppelt sind. Auf diese Weise werden die vom Torträger in die Unterstellung eingeleiteten Kräfte mit einfachen mechanischen Mitteln auf die am oberen und die am unteren Rand der Unterstellung, die beispielsweise ein Torträger ist, vorgesehenen Rollen verteilt.

In einer konstruktiv einfachen Ausführungsform kann vorgesehen sein, daß das flexible Zugglied an den Schubstangen frei drehbar gelagerte Rollen von unten her umschlingt.

Die für die Funktion dieser Ausführungsform erforderliche Spannung im Zugglied, das ein Seil oder eine Kette sein kann, wird auf einfache Weise dadurch erreicht, daß gemäß einem Vorschlag der Erfindung das Zugglied mit seinen Enden an der Unterstellung befestigt ist.

Das bei dieser Ausführungsform vorgesehene Zugglied kann auf verschiedene Art und Weise an der Unterstellung geführt werden. Bevorzugt ist bei der Erfindung, daß das Zugglied um beiderseits der Schubstangen an der Unterstellung verdrehbar gelagerte Umlenkrollen geführt ist. Dabei ist bevorzugt, daß die Umlenkrollen an der Unterstellung höher angeordnet sind als die Rollen an den Schubstangen. Um eine exakte Führung der Schubstangen an der Unterstellung zu gewährleisten, ist gemäß einem Vorschlag der Erfindung vorgesehen, daß die Schubstangen in Führungen, die an der Unterstellung vorgesehen sind, verschiebbar geführt sind.

Die Ausführungsform der erfindungsgemäßen Halle mit einem Zugglied kann sich noch dadurch auszeichnen, daß das flexible Zugglied durch ein an den Schubstangen angreifendes Vorspannmittel vorgespannt ist. Insbesondere, wenn vorgesehen ist, daß das Vorspannmittel ein flexibles Zugelement ist, das an den Schubstangen über die an diesen gelagerten Rollen angreift, wird das Zugglied vorgespannt und so ein Teil seiner Elastizität vom Vorspannmittel abgebaut. Bei einem Erhöhen der auf die Unterstellung einwirkenden Kräfte dehnt sich das Zugglied weniger. Gleichzeitig wird das Zugelement des Vorspannmittels zeitweise entlastet.

In einer bevorzugten Ausführungsform der Erfindung kann dabei vorgesehen sein, daß das Zugelement die Rollen von oben her umschlingt.

Um die Führung des als Vorspannmittel für das Zugglied dienende Zugelement zu vereinfachen, schlägt die Erfindung in einer Ausführungsform vor, daß das Zugelement um beiderseits der Schubstangen an der Unterstellung verdrehbar gelagerte Umlenkrollen geführt ist. Hier kann vorgesehen sein, daß die Umlenkrollen an der Unterstellung tiefer angeordnet sind als die Rollen an den Schubstangen.

Aus Gründen der einfachen Konstruktion ist im Rahmen der Erfindung bevorzugt, daß das Zugelement mit seinen Enden an der Unterstellung befestigt ist.

Nachstehend wird die Erfindung an Hand von Ausführungsbeispielen unter Bezugnahme auf die Zeichnungen, in welchen die Erfindung gezeigt ist, näher erläutert. Es zeigen:
Fig. 1 bis 3 in Draufsicht Varianten von Flugzeughangars,
Fig. 4 einen Flugzeughangar im Querschnitt,
Fig. 5 einen Flugzeughangar mit zwei unterstützenden Torblättern in Schrägansicht,
Fig. 6 eine Ausführungsform eines unterstützenden Torfblattes,
Fig. 7 eine andere Ausführungsform eines unterstützenden Torblattes,
Fig. 8 eine Einzelheit zu Fig. 7,
Fig. 9 eine weitere Ausführungsform eines unterstützenden Torblattes und
Fig. 10 eine gegenüber Fig. 9 weiterentwickelte Ausführungsform.

Die Fig. 1, 2 und 3 zeigen im Grundriß verschiedene Hangargrößen und Einstellkonfigurationen, die heute üblich sind, wobei in der Einfahrtöffnung des Hangars eines oder zwei unterstützende Torblätter 1' und zwei nicht unterstützende blätter 2 vorgesehen sind.

Fig. 4 zeigt einen Hangar im Querschnitt mit einer Dachkonstruktion 4, die sich über der Einfahrtöffnung auf einem vorderen Torträger 5 ablagert, der seinerseits wieder mit seinen Enden auf Hallenendstützen aufliegt und von den unterstützenden Torblättern 1' mitgetragen wird.

Fig. 5 zeigt als Beispiel den in Fig. 2 dargestellten Hangar in einer schematischen Perspektive mit dem Dach 4, dem Torträger 5, dem Streifenfundament 6 entlang der Einfahrtöffnung, den unterstützenden Torblättern 1' und den nicht unterstützenden Torblättern 2. Fig. 5 zeigt auch, daß die nicht unterstützenden Torblätter 2 bloß über je zwei obere und je zwei untere Laufrollen 2' am Torträger 5 und am Streifenfundament 6 verschiebbar geführt sind. Hingegen sind am oberen Rand der Torblätter 1' mehrere (im Ausführungsbeispiel acht) Laufrollen 9 und am unteren Rand der Torblätter 1' ebenfalls mehrere Laufrollen 10 vorgesehen. Die Laufrollen 9 bzw. 10 haben voneinander identische Abstände. Weiters liegt je eine obere Laufrolle 9 lotrecht über einer unteren Laufrolle 10.

Fig. 6 zeigt die mechanische Lösung der Lastverteilung vom Torträger 5 auf das Streifenfundament 6 über Hebel 7, 7' und 7'', die über Gelenke 8 gekoppelt die Auflagerdrücke der oberen Rollen 9 nur gleich groß aufnehmen und an die unteren Rollen 10 gleich groß abgeben. Weiters werden die Auflagerdrücke von den unteren Rollen 10 gleichmäßig verteilt, d.h. in gleich großen Teillasten an das Streifenfundament 6 abgegeben.

Im einzelnen ist bei der in Fig. 6 gezeigten "mechanischen" Lösung eine Reihe von vier gleich langen, ersten Hebeln 7, an deren Enden die Rollen 9 frei drehbar gelagert sind, vorgesehen. Jeder der ersten Hebel 7 ist über ein Gelenk 8 an seiner Mitte an den Enden eines zweiten Hebels 7' (insgesamt sind zwei zweite Hebel 7' vorgesehen) abgestützt. Die zweiten Hebel 7' stützen sich über Gelenke 8 an einem dritten Hebel 7'' ab, der über ein Gelenk 8 an einem Stützkörper 20 verschwenkbar gelagert ist. Der im gezeigten Ausführungsbeispiel dreieckige Stützkörper 20 besitzt an den beiden Enden seiner Basis Gelenke 8 für die zweiten Hebel 7' am unteren Ende der vom Torblatt 1' gebildeten Unterstellung 1, an deren Enden jeweils zwei erste Hebel 7 über Gelenke 8 verschwenkbar gelagert sind, wobei die unteren Laufrollen 10 an den Enden der ersten Hebel 7 frei drehbar gelagert sind.

Fig. 7 zeigt die hydraulische Lösung der der Erfindung zugrundeliegenden Aufgabe, wobei die Auflagerkräfte der oberen paarweise an Hebeln 7 gelagerten Laufrollen 9 über am unteren Ende von Stützen 11 vorgesehenen Kolben in ölgefüllte Zylinder 12 geleitet werden, die miteinander über Leitungen 13 kommunizierend verbunden sind, so daß nur gleich große Kräfte aufgenommen und von unterhalb der Zylinder 12 liegenden, mit diesen über Hebel 7 verbundenen Laufrollen 10 an das Streifenfundament 6 gleichmäßig groß abgegeben werden können.

Fig. 8 stellt eine der hydraulischen Stützen 11 im Detail dar. Es ist erkennbar, daß die oberen Laufrollen 9 an einem Hebel 7 frei drehbar gelagert sind und an der Unterseite des Torträgers 5 z.B. an einer dort vorgesehenen Schiene oder in einer dort vorgesehenen Nut laufen. Die vier oberen Hebel 7 sind alle gleich lang und so angeordnet, daß so wie bei Fig. 6 zwischen den oberen und unteren Rollen 9 und 10 jeweils ein gleich großer Abstand vorliegt. Die Hebel 7 sind über Gelenke 8 mit Stützen 11 verbunden, an deren freien Enden die Kolben vorgesehen sind, die in Zylindern 12 im Bereich der unteren Abschnitte der Stützen 11 gleitend aufgenommen sind. Die Zylinder 12 tragen die Hebel 7, an deren freien Enden die unteren Laufrollen 10 frei drehbar gelagert sind, über Gelenke 8. Die unteren Laufrollen 10 laufen auf dem unterhalb des Torträgers 5 vorgesehenen Fundament 6, z.B. dem Streifenfundament 6 oder auf einer auf oder in diesem vorgesehenen Führungsschiene. So wie bei der in Fig. 6 gezeigten Ausführungsform weisen alle oberen Laufrollen 9 voneinander identische Abstände auf, was auch für die unteren Laufrollen 10 gilt. Überdies ist über jeder unteren Laufrolle 10 eine obere Laufrolle 9 angeordnet.

Bei der in Fig. 9 gezeigten Ausführungsform sind an dem als Unterstellung 1 dienenden Torblatt 1' mehrere - im gezeigten Ausführungsbeispiel vier - Schubstangen 16 vertikal in Führungen 17 verschiebbar gelagert. Die Schubstangen 16 tragen an ihren oberen Enden über Gelenke 8 Hebel 7, an welchen die oberen Laufrollen 9 gelagert sind. An den unteren Enden von mit dem als Unterstellung 1 dienenden Torblatt 1 verbundenen und mit den Schubstangen 16 fluchtend ausgerichteten Schubstangen 20 sind über Gelenke 8 Hebel 7 gelagert, die an ihren Enden die frei drehbar gelagerten, unteren Laufrollen 10 tragen. Die oberen Laufrollen 9 laufen an der Unterseite des oberen Torträgers 5 z.B. an einer dort vorgesehenen Schiene oder in einer dort vorgesehenen Nut ab. Die unteren Laufrollen 10 laufen an der nach oben weisenden Fläche des Streifenfundamentes 6 z.B. auf einer Schiene ab.

An jeder Schubstange 16 ist frei drehbar eine Rolle 15 gelagert, deren Drehachse im wesentlichen horizontal und zum Torblatt 1' senkrecht ausgerichtet ist. Auf beiden Seiten jeder Schubstange 16 sind am Torblatt 1' oberhalb der Rollen 15 Umlenkrollen 14 frei drehbar gelagert. Wie in Fig. 9 gezeigt, ist ein flexibles Zugglied 18, beispielsweise ein Stahlseil oder eine Kette, über die Rollen 14 gelegt und umschlingt jede der Rollen 15 an den Schubstangen 16 von unten her. Die beiden Enden 19 des flexiblen, aber praktisch nicht zugelastischen Zuggliedes 18 sind am Schiebetorfeld 1 befestigt. Vorzugsweise wird als flexibles Zugglied 18 ein mehrsträngiges Stahlseil verwendet.

Es ist noch darauf hinzuweisen, daß die Führungen 17 für die Schubstangen 16 im Bereich des oberen Randes des Schiebetorblattes 1', also der Unterstellung 1, vertikal ausgerichtet befestigt sind.

Durch die Anordnung der miteinander über das Zugglied 18 gekuppelten Schubstangen 16 wird die oben beschriebene gleichmäßige Verteilung der Last auf alle Rollen 9 und 10 erreicht.

In Fig. 10 ist eine im Prinzip der in Fig. 9 gezeigten und anhand dieser Figur beschriebenen Ausführungsform entsprechende Ausführungsform gezeigt, bei der eine Vorspannung für das flexible Zugglied 18 vorgesehen ist. Die Vorspannung wird durch ein mit seinen beiden Enden in dem Torblatt 1' befestigtes Zugelement 21 erreicht, das als Vorspannmittel dient. Das Zuglement 21 kann ähnlich wie das Zugglied 18 ein Stahlseil, vorzugsweise ein mehrsträngiges Stahlseil, oder eine Kette sein.

Das Zugelement 21 ist über an der Unterstellung 1 - im gezeigten Ausführungsbeispiel dem Torblatt 1' frei drehbar gelagerte Umlenkrollen 22 geführt und umschlingt jede der an den Schubstangen 16 frei drehbar gelagerten Rollen 15 von oben her. Dabei ist es bevorzugt, daß die Rollen 15 zwei Umfangsnuten, und zwar eine für das Zugglied 18 und eine für das Zugelement 21 aufweisen, oder es sind einfach zwei, beispielsweise auf gegenüberliegenden Seiten der Schubstangen 16 frei drehbar gelagerte Rollen 15, die zueinander koaxial angeordnet sein können, vorgesehen. Durch die Anordnung des als Vorspannmittel dienenden Zugelementes 21 wird das Zugglied 18, welches die gleichmäßige Lastverteilung bewirkt (selbsttätig) vorgespannt und denht sich weniger, wenn vom Torträger 5 über die oberen Rollen 9 die Hebel 8 und die Schubstangen 16 Kräfte in die Unterstellung 1 (z.B. das Torblatt 1') eingeleitet werden, als wenn es nicht vorgespannt wäre.
Zusammenfassend kann die Erfindung beispielsweise wie folgt dargestellt werden:

Über der Einfahrtöffnung eines Hangars ist ein Torträger 5 vorgesehen. Um die den Torträger 5 belastende Dachlast und Nutzlast abzutragen, wird der Torträger 5 durch wenigstens eine Unterstellung 1 unterstützt, die mit einem Schiebetorblatt 1' kombiniert sein kann. Am unteren und oberen Rand der Unterstellung 1 sind Laufrollen 9, 10 vorgesehen, die voneinander gleich große Abstände aufweisen. Um eine gleichmäßige Belastung sowohl der oberen Auflagerung des Torträgers 5 als auch des unteren Fundamentes 6 zu gewährleisten, sind jeweils Paare oberer Laufrollen 9 über Hebel 7 an Stützen 16 gelagert, die im Schiebetorfeld 1' vertikal verschiebbar geführt sind. An jeder Stütze 16 ist weiters eine frei drehbare Rolle 15 gelagert. Über jede Rolle 15 ist ein die Rollen 15 jeweils unten umschlingendes Stahlseil 18 gelegt, das zusätzlich über an der Unterstellung 1 frei drehbar gelagerte Umlenkrollen 14 geführt und mit seinen Enden 19 an der Unterstellung 1 festgelegt ist. So können von den oberen Rollen 9 nur gleich große Kräfte aufgenommen werden, die von den unteren Rollen 10, die über Hebel 7' an Schubstangen 20 gelagert sind, die an der Unterstellung 1 befestigt sind, gleichmäßig und nur gleich groß an das Fundament 6 abgegeben werden.

## Patentansprüche

1. Halle mit einer Einfahrtöffnung, über der ein an seinen Enden auf Hallenendstützen aufliegender Torträger (5) vorgesehen ist, und mit einem Fundament (6), insbesondere einem Streifenfundament, am unteren Rand der Einfahrtöffnung, dadurch gekennzeichnet, daß der Torträger (5) durch wenigstens eine über Rollen (9, 10) am Torträger (5) und am Fundament (6) verschiebbar geführte Unterstellung (1) zum Fundament (6) abgestützt ist.

2. Halle nach Anspruch 1, dadurch gekennzeichnet, daß die Rollen (9) am oberen Rand der Unterstellung (1) einerseits und die Rollen (10) am unteren Rand der Unterstellung (1) anderseits so gelagert sind, daß die vom Torträger (5) in die Unterstellung (1) eingeleiteten Kräfte auf die Rollen (9, 10) verteilt werden.

3. Halle nach Anspruch 2, dadurch gekennzeichnet, daß die Kräfte auf die Rollen (9, 10) gleichmäßig verteilt werden.

4. Halle nach einem der Ansprüche 1 bis 3, dadurch gekennzeichnet, daß die Unterstellung (1) in ein zum Öffnen und Schließen der Einfahrtöffnung verschiebbares Torblatt (1') integriert ist.

5. Halle nach einem der Ansprüche 1 bis 4, dadurch gekennzeichnet, daß die Rollen (9) am oberen Rand der Unterstellung (1) einerseits und die Rollen (10) am unteren Rand der Unterstellung (1) anderseits an Hebeln (7) frei drehbar gelagert sind, und daß die Hebel (7) an der Unterstellung (1) verschwenkbar gelagert sind.

6. Halle nach Anspruch 5, dadurch gekennzeichnet, daß die Hebel (7) gleicharmige Hebel sind.

7. Halle nach Anspruch 5 oder 6, dadurch gekennzeichnet, daß die die Rollen (9, 10) tragenden Hebel (7) an den Enden von an der Unterstellung (1) verschwenkbar gelagerten, weiteren Hebeln (7') verschwenkbar gelagert sind.

8. Halle nach Anspruch 7, dadurch gekennzeichnet, daß die weiteren Hebel (7') an den Enden eines weiteren an der Unterstellung (1) verschwenkbar gelagerten Hebels (7'') verschwenkbar gelagert sind.

9. Halle nach Anspruch 8, dadurch gekennzeichnet, daß die Hebel (7'), welche die Hebel (7) abstützen, welche die Rollen (9) tragen, am oberen Rand der Unterstellung (1) über einen Hebel (7'') gekuppelt sind, der an einem Stützkörper (20) verschwenkbar gelagert ist, und daß die weiteren Hebel (7') am unteren Rand der Unterstellung (1) an im Abstand voneinander angeordneten Stellen des Stützkörpers (20) verschwenkbar gelagert sind.

10. Halle nach einem der Ansprüche 1 bis 4, dadurch gekennzeichnet, daß die Rollen (9) am oberen Rand der Unterstellung (1) mit den Rollen (10) am unteren Rand der Unterstellung (1) über Stützen (11) miteinander verbunden sind, und daß in den Stützen (11) miteinander hydraulisch verbundene Kolben-Zylinder-Anordnungen (12) vorgesehen sind.

11. Halle nach Anspruch 10, dadurch gekennzeichnet, daß die Rollen (9) am oberen Rand der Unterstellung (1) über gleicharmige Hebel (7), die an den Stützen (11) verschwenkbar gelagert sind, verbunden sind.

12. Halle nach Anspruch 10 oder 11, dadurch gekennzeichnet, daß die Rollen (10) am unteren Rand der Unterstellung (1) über gleicharmige Hebel (7) mit den Stützen (11) verbunden sind.

13. Halle nach Anspruch 11 oder 12, dadurch gekennzeichnet, daß die Hebel (7), welche die am oberen Rand der Unterstellung (1) vorgesehenen Rollen (9) tragen, und die Hebel (7), welche die am unteren Rand der Unterstellung (1) vorgesesehenen Rollen (10) tragen, mit den Stützen (11) verschwenkbar verbunden sind.

14. Halle nach einem der Ansprüche 10 bis 13, dadurch gekennzeichnet, daß jede Stütze in zwei Abschnitte unterteilt ist, daß an einem Abschnitt jeder Stütze (11) der Kolben und am anderen Abschnitt der Zylinder der Kolben-Zylinder-Anordnung (12) montiert ist.

15. Halle nach einem der Ansprüche 1 bis 6, dadurch gekennzeichnet, daß die Rollen (9) am oberen Rand der Unterstellung (1) oder die sie tragenden Hebel (7) an Schubstangen (16) angeordnet sind, die an der Unterstellung (1) vertikal verschiebbar geführt sind und daß die Schubstangen (16) über ein flexibles Zugglied (18) miteinander gekuppelt sind.

16. Halle nach Anspruch 15, dadurch gekennzeichnet, daß das flexible Zugglied (18) an den Schubstangen (16) frei drehbar gelagerte Rollen (15) von unten her umschlingt.

17. Halle nach Anspruch 15 oder 16, dadurch gekennzeichnet, daß das Zugglied (18) mit seinen Enden (19) an der Unterstellung (1) befestigt ist.

18. Halle nach einem der Ansprüche 15 bis 17, dadurch gekennzeichnet, daß das Zugglied (18) um beiderseits der Schubstangen (16) an der Unterstellung (1) verdrehbar gelagerte Umlenkrollen (14) geführt ist.

19. Halle nach Anspruch 18, dadurch gekennzeichnet, daß die Umlenkrollen (14) an der Unterstellung (1) höher angeordnet sind als die Rollen (15) an den Schubstangen (16).

20. Halle nach einem der Ansprüche 15 bis 19, dadurch gekennzeichnet, daß die Schubstangen (16) in Führungen (17), die an der Unterstellung (1) vorgesehen sind, verschiebbar geführt sind.

21. Halle nach einem der Ansprüche 15 bis 20, dadurch gekennzeichnet, daß das flexible Zugglied (18) vorgespannt ist.

22. Halle nach einem der Ansprüche 15 bis 21, dadurch gekennzeichnet, daß das flexible Zugglied (18) durch ein an den Schubstangen (16) angreifendes Vorspannmittel (21) vorgespannt ist.

23. Halle nach Anspruch 22, dadurch gekennzeichnet, daß das Vorspannmittel ein flexibles Zugelement (21) ist, das an den Schubstangen (16) über an diesen gelagerte Rollen (15) angreift.

24. Halle nach Anspruch 23, dadurch gekennzeichnet, daß das Zugelement (21) die Rollen (15) von oben her umschlingt.

25. Halle nach Anspruch 23 oder 24, dadurch gekennzeichnet, daß das Zugelement (21) um beiderseits der Schubstangen (16) an der Unterstellung (1) verdrehbar gelagerte Umlenkrollen (22) geführt ist.

26. Halle nach Anspruch 25, dadurch gekennzeichnet, daß die Umlenkrollen (22) an der Unterstellung (1) tiefer angeordnet sind als die Rollen (15) an den Schubstangen (16).

27. Halle nach einem der Ansprüche 23 bis 26, dadurch gekennzeichnet, daß das Zugelement (21) mit seinen Enden an der Unterstellung (1) befestigt ist.

28. Halle nach einem der Ansprüche 15 bis 27, dadurch gekennzeichnet, daß die unteren Rollen (10) an Hebeln (7) gelagert sind, die an mit der Unterstellung (1) verbundenen Schubstangen (20) über Gelenke (8) verschwenkbar montiert sind.

29. Halle nach einem der Ansprüche 1 bis 28, dadurch gekennzeichnet, daß am oberen Rand der Unterstellung (1) und am unteren Rand der Unterstellung (1) jeweils eine gerade Anzahl von Rollen (9, 10) vorgesehen ist.

30. Halle nach einem der Ansprüche 1 bis 29, dadurch gekennzeichnet, daß die Rollen (9) am oberen Rand der Unterstellung (1) voneinander gleich große Abstände aufweisen.

31. Halle nach einem der Ansprüche 1 bis 30, dadurch gekennzeichnet, daß die Rollen (10) am unteren Ende der Unterstellung (1) voneinander gleich große Abstände aufweisen.

## Claims

1. Hangar with a gateway opening above which there is provided a gate girder (5) lying with its ends on end supports of the hangar, and with a footing (6), especially a strip-like footing, at the lower edge of the gateway opening, characterised in that the gate girder (5) is supported by at least one girder support (1) at the footing (6) displaceably guided via rollers (9, 10) on the gate girder (5) and on the footing (6).

2. Hangar according to claim 1, characterised in that the rollers (9) are mounted on the one hand on the upper edge of the girder support (1), and the rollers (10) on the lower edge of the girder support (1) on the other hand, in such a way that the forces passed from he gate girder (5) into the girder support (1) are distributed on to the rollers (9, 10).

3. Hangar according to claim 2, characterised in that the forces are distributed uniformly on to the rollers (9, 10).

4. Hangar according to one of claims 1 to 3, characterised in that the girder support (1) is integrated into a gate leaf (1') which is movable in order to open and close the gateway opening.

5. Hangar according to one of claims 1 to 4, characterised in that the rollers (9) are freely rotatably mounted on levers (7) on the upper edge of the girder support (1) on the one hand, and the rollers (10) on the lower edge of the girder support (1) on the other hand, and in that the levers (7) are pivotably mounted on the girder support (1).

6. Hangar according to claim 5, characterised in that the levers (7) have arms of equal length.

7. Hangar according to claim 5 or 6, characterised in that the levers (7) carrying the rollers (9, 10) are pivotably mounted on the ends of further levers (7') pivotably mounted on the girder support (1).

8. Hangar according to claim 7, characterised in that the further levers (7') are pivotably mounted on the ends of a further lever (7") pivotably mounted on the girder support (1).

9. Hangar according to 8, characterised in that the levers (7'), which support the levers (7), which carry the rollers (9), are coupled at the upper edge of the girder support (1) via a lever (7") which is pivotably mounted on a support member (20), and in that the further levers (7') are pivotably mounted on the lower edge of the girder support (1) at points on the support member (20) which are spaced apart.

10. Hangar according to one of claims 1 to 4, characterised in that the rollers (9) are interconnected at the upper edge of the girder support (1) with the rollers (10) at the lower edge of the girder support (1) via supports (11), and that hydraulically-interconnected piston-cylinder arrangements (12) are provided in the supports (11).

11. Hangar according to claim 10, characterised in that the rollers (9) are connected to the upper edge of the girder support (1) via equal-armed levers (7) which are pivotably mounted on the supports (11).

12. Hangar according to claim 10 or 11, characterised in that the rollers (10) are connected at the lower edge of the girder support (1) to the supports (11) via equal-armed levers (7).

13. Hangar according to claim 11 or 12, characterised in that the levers (7) which carry the rollers (9) provided at the upper edge of the girder support (1), and the levers (7) which carry the rollers (10) provided at the lower edge of the girder support (1), are pivotably connected with the supports (11).

14. Hangar according to one of claims 10 to 13, characterised in that each support is subdivided into two sections, and in that , of the piston-cylinder arrangement (12), the piston is mounted on one section of each support (11) and the cylinder is mounted on the other section.

15. Hangar according to one of claims 1 to 6, characterised in that the rollers (9) at the upper edge of the girder support (1), or the levers (7) carrying them, are disposed on push rods (16) which are vertically displaceably guided on the girder support (1), and in that the push rods (16) are coupled together by a flexible tension member (18).

16. Hangar according to claim 15, characterised in that the flexible tension member (18) winds from below around rollers (15) freely rotatably mounted on the push rods (16).

17. Hangar according to claim 15 or 16, characterised in that the tension member (18) is secured by its ends (19) on the girder support (1).

18. Hangar according to one of claims 15 to 17, characterised in that the tension member (18) is passed around deflecting rollers (14) which are rotatably mounted on the girder support (1) on either side of the push rods (16).

19. Hangar according to claim 18, characterised in that the deflecting rollers (14) on the girder support (1) are disposed at a higher level than the rollers (15) on the push rods (16).

20. Hangar according to one of claims 15 to 19, characterised in that the push rods (16) are displaceably guided in guide means (17) provided on the girder support (1).

21. Hangar according to one of claims 15 to 20, characterised in that the flexible tension member (18) is prestressed.

22. Hangar according to one of claims 15 to 21, characterised in that the flexible tension member (18) is prestressed by a prestressing means (21) engaging on the push rods (16).

23. Hangar according to claim 22, characterised in that the prestressing means is a flexible tension member (21) which engages on the push rods (16) via rollers (15) mounted thereon.

24. Hangar according to claim 23, characterised in that the tension member (21) winds from above around the rollers (15).

25. Hangar according to claim 23 or 24, characterised in that the tension member (21) is passed around deflecting rollers (22) rotatably mounted on the girder support (1) on both sides of the push rods (16).

26. Hangar according to claim 25, characterised in that the deflecting rollers (22) on the girder support (1) are disposed at a lower level than the rollers (15) on he push rods (16).

27. Hangar according to one of claims 23 to 26, characterised in that the tension member (21) is secured by its ends to the girder support (1).

28. Hangar according to one of claims 15 to 27, characterised in that the lower rollers (10) are mounted on levers (7) which are pivotably mounted via hinges (8) on push rods (20) connected to the girder support (1).

29. Hangar according to one of claims 1 to 28, characterised in that an even number of rollers (9, 10) is provided respectively on the upper edge of the girder support (1) and on the lower edge of the girder support (1).

30. Hangar according to one of claims 1 to 29, characterised in that the rollers (9) at the upper edge of the girder support (1) are spaced at equal distances apart.

31. Hangar according to one of claims 1 to 30, characterised in that the rollers (10) at the lower edge of the girder support (1) are spaced at equal distances apart.

## Revendications

1. Hangar comportant une ouverture d'accès avec, au-dessus de celle-ci, une poutre-linteau (5) qui repose au niveau de ses extrémités sur des poteaux d'extrémité et, au niveau du bord inférieur de l'ouverture d'accès, une semelle (6), notamment une semelle filante, caractérisé par le fait que la poutre-linteau (5) est soutenue par rapport à la semelle (6) par au moins une structure (1) qui est guidée au moyen de galets (9, 10), avec possibilité de coulissement, sur la poutre-linteau (5) et sur la semelle (6) .

2. Hangar selon la revendication 1, caractérisé par le fait que d'une part les galets (9) sur le bord supérieur de la structure (1) et d'autre part les galets (10) sur le bord inférieur de la structure (1) sont montés de manière telle que les forces introduites dans la structure (1) par la poutre-linteau (5) soient réparties sur les galets (9, 10).

3. Hangar selon la revendication 2, caractérisé par le fait que les forces sont uniformément réparties sur les galets (9, 10).

4. Hangar selon l'une des revendications 1 à 3, caractérisé par le fait que la structure (1) est intégrée dans un vantail (1') de porte coulissant, pour ouvrir et fermer l'ouverture d'accès.

5. Hangar selon l'une des revendications 1 à 4, caractérisé par le fait que d'une part les galets (9) sur le bord supérieur de la structure (1) et d'autre part les galets (10) sur le bord inférieur de la structure (1) sont montés libres en rotation sur des leviers (7) et par le fait que les leviers (7) sont montés pivotants sur la structure (1).

6. Hangar selon la revendication 5, caractérisé par le fait que les leviers (7) sont des leviers avec des bras de même longueur.

7. Hangar selon la revendication 5 ou 6, caractérisé par le fait que les leviers (7) portant les galets (9, 10) sont montés pivotants aux extrémités de leviers (7') supplémentaires qui sont eux-mêmes montés pivotants sur la structure (1).

8. Hangar selon la revendication 7, caractérisé par le fait que les leviers (7') supplémentaires sont montés pivotants aux extrémités d'un autre levier (7") supplémentaire qui est lui-même monté pivotant sur la structure (1).

9. Hangar selon la revendication 8, caractérisé par le fait que les leviers (7') qui supportent les leviers (7) portant les galets (9), au niveau du bord supérieur de la structure (1), sont couplés par un levier (7") qui est monté pivotant sur un élément de support (20) et par le fait que les leviers (7') supplémentaires, au niveau du bord inférieur de la structure (1), sont montés pivotants en des points de l'élément de support (20) espacés l'un de l'autre.

10. Hangar selon l'une des revendications 1 à 4, caractérisé par le fait que les galets (9) sur le bord supérieur de la structure (1) sont couplés aux galets (10) sur le bord inférieur de la structure (1) par l'intermédiaire de jambes d'appui (11) et par le fait que des ensembles piston-cylindre (12) connectés entre eux sur le plan hydraulique sont prévus dans les jambes d'appui (11).

11. Hangar selon la revendication 10, caractérisé par le fait que les galets (9) sur le bord supérieur de la structure (1) sont reliés par des leviers (7) pourvus de bras de même longueur, qui sont montés pivotants sur les jambes d'appui (11).

12. Hangar selon la revendication 10 ou 11, caractérisé par le fait que les galets (10) sur le bord inférieur de la structure (1) sont reliés aux jambes d'appui (11) par des leviers (7) pourvus de bras de même longueur.

13. Hangar selon la revendication 11 ou 12, caractérisé par le fait que les leviers (7) qui portent les galets (9) prévus au niveau du bord supérieur de la structure (1) et les leviers (7) qui portent les galets (10) prévus au niveau du bord inférieur de la structure (1) sont liés avec possibilité de pivotement aux jambes d'appui (11).

14. Hangar selon l'une des revendications 10 à 13, caractérisé par le fait que chaque jambe d'appui est divisée en deux parties, par le fait que dans chaque jambe d'appui (11), le piston de l'ensemble piston-cylindre (12) est monté sur une partie et le cylindre est monté sur l'autre partie de la jambe d'appui.

15. Hangar selon l'une des revendications 1 à 6, caractérisé par le fait que les galets (9) sur le bord supérieur de la structure (1) ou les leviers (7) qui les portent sont disposés sur des tiges coulissantes (16) qui sont guidées verticalement dans la structure (1) et par le fait que les tiges coulissantes (16) sont couplées les unes aux autres par un élément de traction (18) flexible.

16. Hangar selon la revendication 15, caractérisé par le fait que l'élément de traction (18) flexible entoure par le bas des galets (15) qui sont montés libres en rotation sur les tiges coulissantes (16).

17. Hangar selon la revendication 15 ou 16, caractérisé par le fait que l'élément de traction (18) est fixé par ses extrémités (19) à la structure (1).

18. Hangar selon l'une des revendications 15 à 17, caractérisé par le fait que l'élément de traction (18) passe sur des galets de déviation (14) qui sont montés rotatifs sur la structure (1), de part et d'autre des tiges coulissantes (16).

19. Hangar selon la revendication 18, caractérisé par le fait que les galets de déviation (14) sur la structure (1) sont situés plus haut que les galets (15) sur les tiges coulissantes (16).

20. Hangar selon l'une des revendications 15 à 19, caractérisé par le fait que les tiges coulissantes (16) sont guidées avec possibilité de coulissement dans des glissières (17) prévues sur la structure (1).

21. Hangar selon l'une des revendications 15 à 20, caractérisé par le fait que l'élément de traction (18) flexible est prétendu.

22. Hangar selon l'une des revendications 15 à 21, caractérisé par le fait que l'élément de traction (18) flexible est tendu à l'aide de moyens de tension (21) qui agissent sur les tiges coulissantes (16).

23. Hangar selon la revendication 22, caractérisé par le fait que le moyen de tension est un élément de traction (21) flexible qui agit sur les tiges coulissantes (16) par l'intermédiaire de galets (15) montés sur celles-ci.

24. Hangar selon la revendication 23, caractérisé par le fait que l'élément de traction (21) entoure les galets (15) par le haut.

25. Hangar selon l'une des revendications 23 à 24, caractérisé par le fait que l'élément de traction (21) flexible passe sur des galets de déviation (22) qui sont montés rotatifs sur la structure (1), de part et d'autre des tiges coulissantes (16).

26. Hangar selon la revendication 25, caractérisé par le fait que les galets de déviation (22) sont placés sur la structure (1) plus bas que les galets (15) sur les tiges coulissantes (16).

27. Hangar selon l'une des revendications 23 à 26, caractérisé par le fait que l'élément de traction (21) est fixé par ses extrémités à la structure (1).

28. Hangar selon l'une des revendications 15 à 27, caractérisé par le fait que les galets inférieurs (10) sont montés sur des leviers (7) qui sont montés pivotants, au moyen d'articulations (8), sur des tiges coulissantes (20) liées à la structure (1).

29. Hangar selon l'une des revendications 1 à 28, caractérisé par le fait qu'un nombre pair de galets (9, 10) est prévu respectivement sur le bord supérieur de la structure (1) et sur le bord inférieur de la structure (1).

30. Hangar selon l'une des revendications 1 à 29, caractérisé par le fait que les galets (9) sur le bord supérieur de la structure (1) sont disposés à distance régulière les uns des autres.

31. Hangar selon l'une des revendications 1 à 30, caractérisé par le fait que les galets (10) sur le bord inférieur de la structure (1) sont disposés à distance régulière les uns des autres.
